# FASCICULE DE BREVET EUROPEEN

(11) **EP 2 200 398 B1**
(45) Date de publication et mention de la délivrance du brevet: **10.08.2011**
(21) Numéro de dépôt: 09290980.3
(22) Date de dépôt: 21.12.2009
(51) Int. Cl.: H05B 6/06, H05B 6/12

(54) **Procédé d'alimentation en puissance de deux inducteurs et appareil de cuisson mettant en oeuvre ledit procédé**
Verfahren zur Stromversorgung mit der Leistung von zwei Induktoren und Kochgerät, bei dem dieses Verfahren umgesetzt ist
Method for supplying power to two induction units and cooking device implementing said method

(30) Priorité: 22.12.2008 FR 0858975
(43) Date de publication de la demande: 23.06.2010
(73) Titulaire: FagorBrandt SAS, 92500 Rueil Malmaison (FR)
(72) Inventeur: Alirol, Etienne, 45380 La Chapelle Saint Mesmin (FR); Gouardo, Didier, 45520 Cercottes (FR)
(74) Mandataire: Stankoff, Hélène

(56) Documents cités:
- EP-A- 0 286 044
- EP-A- 0 460 279
- EP-A- 1 951 003
- WO-A-2005/043737
- WO-A-2006/117182

## Description

La présente invention concerne un procédé d'alimentation en puissance de deux inducteurs montés en parallèle sur une même phase de puissance d'une alimentation électrique.

Elle concerne également un appareil de cuisson mettant en oeuvre ce procédé d'alimentation en puissance de deux inducteurs.

De manière générale, la présente invention concerne l'alimentation électrique des inducteurs d'un appareil de cuisson, et notamment d'une table de cuisson domestique mettant en oeuvre le chauffage par induction.

De manière classique, dans ces appareils de cuisson, les inducteurs sont alimentés respectivement par des onduleurs commandés à une fréquence de travail en fonction de la puissance de consigne attribuée à chaque inducteur.

Lorsque la fréquence de travail de l'onduleur est égale à la fréquence de résonance du circuit résonant formé par l'inducteur et un ustensile de cuisine placé sur celui-ci, l'inducteur génère dans l'ustensile de cuisine la plus grande puissance possible, et lorsqu'on commande l'onduleur de façon à éloigner la fréquence de travail de cette fréquence de résonance, la puissance générée par l'inducteur diminue.

En fonction du récipient à chauffer disposé sur l'inducteur (taille du récipient, matériau, position par rapport à l'inducteur), la puissance délivrée par l'inducteur ou la puissance restituée varie.

En pratique, comme décrit dans le document FR 2 783 370, pour asservir la puissance délivrée par l'inducteur à une puissance de consigne, on mesure la puissance délivrée au niveau de l'inducteur, en mesurant un courant moyen circulant dans le circuit résonant formé par l'inducteur et le récipient et en multipliant la valeur du courant moyen par la valeur de la tension d'alimentation.

Cette puissance restituée est comparée à la puissance de consigne demandée et la fréquence de travail de l'onduleur est modifiée pour approcher par la valeur de la puissance restituée par l'inducteur, la valeur de la puissance de consigne.

Toutefois, lorsque ces inducteurs sont à proximité les uns des autres, le fonctionnement des onduleurs à une fréquence de travail différente a pour inconvénient de créer des interférences entre les inducteurs voisins fonctionnant à des fréquences différentes et voisines, et de générer des bruits audibles et gênants pour l'utilisateur.

Une solution pour éviter la génération de nuisances sonores consiste à monter les inducteurs en parallèle sur une même phase de puissance d'une alimentation électrique et à alimenter ces inducteurs par des onduleurs commandés par un même générateur de fréquence.

On connaît ainsi des tables de cuisson dans lequel les inducteurs sont alimentés par des onduleurs commandés par un signal de fréquence identique.

Toutefois, lorsque les inducteurs sont alimentés en parallèle, il n'est pas possible d'obtenir de variations de puissance significatives entre les deux inducteurs.

Ce mode de fonctionnement est donc uniquement bien adapté lorsque les puissances de consigne attribuées par l'utilisateur aux deux inducteurs sont voisines l'une de l'autre.

On connaît un tel dispositif d'alimentation dans le document FR 2 773 014, dans lequel chaque inducteur est alimenté en permanence par un onduleur, le réglage de la puissance consommée étant réalisé en modifiant la fréquence de travail de l'onduleur.

Toutefois, un tel montage ne permet pas de faire varier de manière importante la puissance délivrée par chaque inducteur.

On connaît également des dispositifs conçus pour n'utiliser qu'un seul onduleur alimentant plusieurs inducteurs, ces dispositifs prévoyant d'alimenter chaque inducteur de façon cyclique, c'est-à-dire l'un après l'autre, par exemple au moyen d'un relais.

Pendant une phase d'alimentation en alternance, les inducteurs sont alimentés au prorata temporis de la puissance de consigne demandée.

Lorsqu'un inducteur est alimenté, la puissance instantanée est asservie sur la somme des valeurs de puissance de consigne associées aux deux inducteurs, la somme des valeurs de puissance de consigne étant limitée dans ce cas par la puissance admissible par un inducteur,

Toutefois, il est impossible d'obtenir par le mode d'alimentation en alternance certaines combinaisons de puissance.

La présente invention a pour but de résoudre les inconvénients précités et de proposer un procédé d'alimentation en puissance de deux inducteurs montés en parallèle, permettant d'optimiser la plage de fonctionnement en puissance de ces deux inducteurs, alimentés par des onduleurs commandés par un même générateur de fréquence.

A cet effet, la présente invention concerne un procédé d'alimentation en puissance à des valeurs de puissance de consigne de deux inducteurs montés en parallèle sur une même phase de puissance d'une alimentation électrique et alimentés respectivement par deux onduleurs commandés par un même générateur de fréquence.

Selon l'invention, le procédé d'alimentation comprend une étape d'alimentation en puissance, cyclique sur des périodes prédéterminées, l'étape d'alimentation en puissance comportant, sur chaque période prédéterminée, une phase d'alimentation mixte composée d'une phase d'alimentation en parallèle des deux inducteurs dans laquelle les deux inducteurs sont alimentés respectivement par lesdits deux onduleurs commandés à une même fréquence de travail et d'une phase d'alimentation en alternance des deux inducteurs dans laquelle lesdits deux inducteurs sont alimentés en alternance.

Ainsi, en couplant pendant la phase d'alimentation mixte une alimentation en parallèle et en alternance des inducteurs, il est possible d'alimenter de manière optimale deux inducteurs à des valeurs de puissance de consigne très différentes.

Dans la phase d'alimentation en parallèle, l'asservissement de puissance est réalisé à partir de la somme des puissances moyennes délivrées par les inducteurs, de sorte qu'elle soit proche de la somme des valeurs de puissance de consigne.

Toutefois, les puissances moyennes délivrées par chaque inducteur peuvent être elles-mêmes éloignées de la valeur de la puissance de consigne associée à chaque inducteur.

En couplant une phase d'alimentation en parallèle à une phase d'alimentation en alternance, il est possible d'obtenir sur une période prédéterminée de l'alimentation en puissance, une puissance moyenne délivrée par chaque inducteur proche de la valeur de la puissance de consigne demandée sur cet inducteur.

La phase d'alimentation en parallèle permet de lisser la puissance délivrée par les inducteurs et la phase d'alimentation en alternance permet d'octroyer des phases de repos lors du fonctionnement de chaque onduleur, évitant une surchauffe et usure prématurée des composants électroniques mis en oeuvre.

En pratique, une première durée de la phase d'alimentation en parallèle, une seconde durée de la phase d'alimentation en alternance et des puissances instantanées d'alimentation des inducteurs pendant les phases d'alimentation en parallèle et en alternance sont déterminées de sorte que les puissances moyennes délivrées sur ladite période prédéterminée par les inducteurs associés respectivement à des récipients à chauffer soient sensiblement égales respectivement aux valeurs de puissance de consigne associées respectivement aux deux inducteurs.

Le procédé d'alimentation conforme à l'invention permet ainsi de garantir que les puissances moyennes délivrées par les inducteurs sont les plus proches possibles des valeurs de puissance de consigne associées à chaque inducteur en ajustant les durées et les puissances instantanées d'alimentation sur les deux phases d'alimentation, en parallèle et en alternance.

Selon une caractéristique avantageuse de l'invention, la puissance instantanée admise par chaque inducteur alimenté par un onduleur étant comprise entre une puissance continue minimale et une puissance continue maximale, la phase d'alimentation mixte est mise en oeuvre au moins lorsque la somme des valeurs de puissance de consigne est supérieure à la puissance continue maximale et au moins une des valeurs de puissance de consigne est inférieure à une valeur de seuil prédéterminée, supérieure ou égale à la valeur de la puissance continue minimale.

Dès lors que la somme des valeurs de puissance de consigne est supérieure à la puissance continue maximale, une phase d'alimentation alternée seule ne peut être mise en oeuvre, en délivrant de manière alternée à chaque inducteur la somme des puissances de consigne.

La puissance instantanée délivrée devant être inférieure à la puissance continue maximale, un mode d'alimentation en alternée conduirait nécessairement sur au moins l'un des inducteurs à ne pas atteindre la valeur de puissance de consigne demandée.

En couplant une phase d'alimentation en alternance à une phase d'alimentation en parallèle pendant la phase d'alimentation mixte, il est possible d'obtenir les valeurs de puissance de consigne au niveau des puissances moyennes délivrées par les deux inducteurs, sur chaque période prédéterminée de l'étape d'alimentation cyclique.

En pratique, la valeur de seuil prédéterminée est sensiblement égale à une valeur maximale de puissance minimale continue admise par les deux inducteurs.

Dans ce cas-là, au moins une des valeurs de puissance de consigne associée à un inducteur étant inférieure à la valeur de puissance continue minimale, une phase d'alimentation en parallèle à une valeur de puissance instantanée nécessairement supérieure à la valeur de puissance continue minimale conduirait alors à dépasser la valeur de puissance de consigne associée à cet inducteur.

L'association d'une phase d'alimentation en alternance à la phase d'alimentation en parallèle permet ainsi sur une période prédéterminée d'obtenir en moyenne une puissance délivrée par chaque inducteur proche de la valeur de puissance de consigne.

En pratique, si les valeurs de puissance de consigne sont inférieures à la valeur de seuil prédéterminée, les deux inducteurs sont alimentés sur plusieurs impulsions alternées pendant la phase d'alimentation en alternance.

II est possible ainsi de lisser la puissance délivrée par chaque inducteur dans le temps sur la phase d'alimentation en alternance et d'éviter d'avoir une période de durée trop importante pendant laquelle l'un des inducteurs n'est pas alimenté, conduisant à un chauffage par à coup du récipient, généralement mal ressenti par l'utilisateur et donnant de mauvais résultats culinaires.

Selon une autre caractéristique de l'invention, le procédé comprend une étape préalable de détermination de la période prédéterminée en fonction des puissances instantanées d'alimentation des inducteurs pendant la phase d'alimentation en parallèle et en alternance.

Cette étape préalable permet de modifier la valeur de la période prédéterminée lors de l'alimentation de deux inducteurs associés à des récipients à chauffer, pour tenir compte au mieux des différences de puissance instantanées pendant l'étape d'alimentation.

Selon une autre caractéristique de l'invention, le procédé comprend une étape d'analyse des inducteurs associés respectivement à des récipients à chauffer, cette étape étant adaptée à déterminer une fonction entre la période du signal de découpage généré par le générateur de fréquence commandant lesdits onduleurs et une puissance instantanée alimentant chaque inducteur, ladite étape d'analyse comprenant des mesures mises en oeuvre pour un échantillon de valeurs de puissance de consigne attribuées auxdits deux inducteurs .

Cette étape d'analyse permet de connaître la répartition de puissance lors d'une phase d'alimentation en parallèle des deux inducteurs, cette répartition étant dépendante notamment du type de récipient (taille, matériau) et de son positionnement au-dessus de chaque inducteur.

Selon un autre aspect de l'invention, un appareil de cuisson, et notamment une table de cuisson domestique, comprenant au moins deux foyers de cuisson comportant respectivement deux inducteurs montés en parallèle sur une même phase de puissance d'une alimentation électrique et alimentés respectivement par deux onduleurs commandés par un même générateur de fréquence, comprend une unité de traitement adaptée à commander à une même fréquence de travail lesdits onduleurs et à mettre en oeuvre un procédé d'alimentation en puissance à des valeurs de puissance de consigne desdits deux inducteurs conformément à l'invention.

Cet appareil de cuisson présente des caractéristiques et avantages analogues à ceux décrits précédemment en relation avec le procédé d'alimentation en puissance mis en oeuvre.

D'autres particularités et avantages de l'invention apparaîtront encore dans la description ci-après.

Aux dessins annexés, donnés à titre d'exemples non limitatifs :
- la figure 1 représente schématiquement un appareil de cuisson conforme à un premier mode de réalisation de l'invention ;
- la figure 2 représente schématiquement un appareil de cuisson conforme à un second mode de réalisation de l'invention ;
- la figure 3 est un circuit électronique illustrant le montage de deux inducteurs et de deux onduleurs sur une phase de puissance d'une alimentation électrique ;
- les figures 4A et 4B sont des schémas illustrant un algorithme du procédé d'alimentation en puissance selon un mode de réalisation de l'invention ;
- la figure 5 illustre schématiquement différents modes d'alimentation de deux inducteurs sur une période prédéterminée d'une alimentation en puissance ; et
- la figure 6 illustre des courbes de variation de puissance en fonction de la période d'un signal de découpage.

On va décrire tout d'abord en référence à la figure 1 un appareil de cuisson selon un premier mode de réalisation de l'invention.

Dans cet exemple, l'appareil de cuisson électrique est une table de cuisson à induction 10 comprenant quatre foyers de cuisson F1, F2, F3, F4.

Chaque foyer de cuisson F1, F2, F3, F4 comporte respectivement un inducteur monté sur une phase de puissance d'une alimentation électrique 11, typiquement une alimentation secteur. Classiquement, la table de cuisson est alimentée en 32 ampères pouvant fournir une puissance maximale de 7200 W à la table de cuisson 10, soit une puissance de 3600 W par phase.

On notera que chaque inducteur des foyers de cuisson F1, F2, F3, F4 peut en pratique être réalisé à partir d'une ou plusieurs bobines dans lesquelles circule le courant électrique.

Une carte de contrôle et de commande de puissance 12 permet de supporter l'ensemble des moyens électronique et informatique nécessaires au contrôle de la table de cuisson 10.

En pratique, des liaisons électriques 13 sont prévues entre cette carte de contrôle et de commande 12 et chaque foyer de cuisson F1, F2, F3, F4.

De manière classique, dans une telle table de cuisson, l'ensemble des inducteurs et la carte de contrôle et de commande 12 sont placés sous une surface plane de cuisson, généralement réalisée à partir d'une plaque en vitrocéramique.

Les foyers de cuisson peuvent en outre être identifiés par une sérigraphie en vis-à-vis des inducteurs placés sous la surface de cuisson.

Finalement, la table de cuisson 10 comporte également des moyens de commande et d'interface 14 avec l'utilisateur permettant notamment à l'utilisateur de commander en puissance et en durée le fonctionnement de chaque foyer F1, F2, F3, F4.

La structure d'une telle table de cuisson et le montage des inducteurs n'ont pas besoin d'être décrits plus en détail ici.

On a illustré également à la figure 2 un deuxième mode de réalisation d'un appareil de cuisson conforme à l'invention.

Cette table de cuisson présente des caractéristiques semblables et portant les mêmes références numériques que la table de cuisson illustrée à la figure 1.

Contrairement au mode de réalisation à quatre foyers de la figure 1, le mode de réalisation de la figure 2 comporte uniquement trois foyers, des foyers F1, F2 identiques à ceux décrits précédemment, et un foyer double F5 de plus grande dimension.

Ce foyer double F5 est généralement constitué d'un inducteur central et d'un inducteur annulaire.

L'inducteur central est mis en fonctionnement de manière isolée lorsqu'un récipient de petite dimension est posé sur le foyer F5 et les deux inducteurs sont mis en fonctionnement simultanément en cas de récipient de taille supérieure.

Dans les deux modes de réalisation illustrés aux figures 1 et 2, les inducteurs de chaque foyer sont montés deux à deux en parallèle sur une même phase de puissance de l'alimentation électrique.

Ainsi, dans le mode de réalisation illustré à la figure 1, les inducteurs associés aux deux premiers foyers F1, F2 sont montés en parallèle sur une première phase de puissance de l'alimentation électrique, et les inducteurs associés aux deux autres foyers F3, F4 sont montés en parallèle sur la deuxième phase de puissance de l'alimentation électrique.

De même, à la figure 2, les inducteurs associés aux deux premiers foyers F1, F2 sont montés en parallèle sur une première phase de l'alimentation électrique, et les inducteurs concentriques associés au foyer F5 sont montés en parallèle sur une deuxième phase de puissance de l'alimentation électrique.

On va décrire le montage par paire de ces inducteurs en référence à la figure 3.

On a illustré ainsi à la figure 3 deux inducteurs I1, I2 pouvant correspondre aux inducteurs des foyers F1, F2, ou des foyers F3, F4, ou du foyer F5.

Comme bien illustré à la figure 3, ces deux inducteurs I1, I2 sont montés en parallèle sur une phase de puissance de l'alimentation électrique et commandés respectivement par deux onduleurs 31, 32.

Chaque inducteur I1, I2 est monté en parallèle avec un condensateur C1, C2.

L'inducteur I1, I2 et le condensateur C1, C2 forment alors un circuit résonnant dont la fréquence de résonance varie en fonction du récipient disposé au-dessus de l'inducteur I1, I2.

Chaque onduleur 31, 32 peut fonctionner à partir de tout moyen de commutation électronique, et par exemple, à partir d'un interrupteur de type transistor commandé en tension, connu sous l'appellation IGBT (acronyme du terme anglais "*Insulated Gate Bipolar Transistor*'). Cet interrupteur est associé à une diode de roue libre.

Un tel onduleur est utilisé de manière classique dans une table de cuisson à induction et n'a pas besoin d'être décrit plus en détail ici.

De manière classique, chaque onduleur 31, 32 est commandé en fréquence F_{T1}, F_{T2}.

Cette commande de fréquence est gérée par une unité de traitement 33.

Ainsi, l'unité de traitement 33 est adaptée à commander la fréquence à laquelle les transistors des onduleurs 31,32 sont conducteurs ou se bloquent.

Comme indiqué précédemment, dans la présente invention, on considère que les signaux de fréquence F_{T1}, F_{T2} sont identiques pour chaque inducteur I1, I2 et appelés par la suite fréquence de travail F_{T}.

Le fonctionnement des onduleurs 31, 32 à une fréquence de travail identique F_{T} permet ainsi de supprimer les interférences au niveau des inducteurs I1, I2, et ainsi d'éviter la génération de bruit audible gênant pour l'utilisateur.

L'unité de traitement 33 est ainsi adaptée à commander un générateur de fréquence 34 adapté à générer une fréquence de travail F_{T} identique pour chaque onduleur 31, 32.

On a illustré également à la figure 3 des moyens de mesure 35, 36 adaptés respectivement à mesurer le courant circulant entre chaque onduleur 31, 32 et les inducteurs associés I1, I2.

Ces moyens de mesure 35, 36 permettent notamment de mesurer le courant crête Imax1, Imax2 et le courant commuté Icom1, Icom2 en sortie de chaque onduleur 31, 32.

En particulier, le courant crête Imax est déduit à partir du courant instantané circulant dans chaque onduleur 31, 32.

De même, le courant de commutation Icom, courant pour lequel l'interrupteur ou la diode de roue libre qui lui est associée devient conducteur, est également déduit du courant instantané mesuré en sortie de l'onduleur.

La détermination du courant crête Imax et du courant de commutation Icom est connue et n'a pas besoin d'être décrite plus en détail ici.

Elle est notamment décrite dans le document US 4 847 746.

On va décrire à présent en référence aux figures 4A et 4B le procédé d'alimentation en puissance des deux inducteurs I1, I2 mis en oeuvre conformément à l'invention dans le dispositif décrit à la figure 3.

L'algorithme de traitement décrit ci-après permet de répartir la puissance sur chaque inducteur I1, I2 en tenant compte de différents paramètres.

Dans son principe, la répartition de puissance réalisée par l'algorithme de traitement doit permettre d'obtenir au niveau de chaque inducteur I1, I2 une puissance restituée proche de la puissance de consigne demandée par l'utilisateur.

Cette puissance restituée correspond à la puissance restituée par chaque inducteur I1, I2 sur une période de temps prédéterminée, appelée par la suite période programme Tprog.

On rappelle que la norme EN-61000-3-3 sur le réseau électrique (norme Flicker) fixe un nombre maximal de variations de la tension par minute, en fonction de l'amplitude de la variation.

De manière connue, la valeur de la période programme Tprog est déterminée en fonction d'un nombre maximal de variations de puissance autorisé dans une minute.

On considère ici, à titre d'exemple non limitatif, une période programme Tprog de durée fixe, de l'ordre de 10 s.

Lors du fonctionnement des foyers de cuisson, une puissance de consigne est définie par l'utilisateur pour l'un et/ou l'autre inducteur I1, I2.

On définit ainsi P1d, la puissance demandée sur l'inducteur I1 et P2d, la puissance demandée sur l'inducteur I2.

Une étape de test E41 permet tout d'abord de vérifier si la puissance au niveau de la table de cuisson 10 est demandée uniquement sur l'un des deux inducteurs I1, I2.

Dans l'affirmative, on vérifie si la puissance demandée est inférieure à une puissance minimale continue admise par un inducteur I1, I2.

Dans la suite, on considère que lorsqu'un seul des deux inducteurs I1, I2 est en fonctionnement, il s'agit du premier inducteur I1.

Bien entendu, la description qui suit s'applique de manière identique au second inducteur I2.

On vérifie ainsi dans une étape de test E42 si la puissance demandée P1d sur l'inducteur I1 est inférieure à une puissance minimale continue admise PminCont1.

La puissance minimale continue admise PminCont1, PminCont2 sur chaque inducteur I1, I2 dépend en particulier de l'onduleur 31, 32, et notamment du fonctionnement de l'interrupteur IGBT, c'est-à-dire de ses possibilités de commutation.

La valeur de la puissance minimale continue admise PminCont1, PminCont2 peut être comprise entre 600 et 1800 W en fonction de la température de fonctionnement, du type de récipient et de sa taille, et de la dimension de l'inducteur.

A titre d'exemple non limitatif, la puissance minimale continue admise PminCont peut être ici égale à 1400 W.

A la puissance minimale continue admise PminCont1, PminCont2 pour chaque inducteur I1, I2 correspond, pour la période du signal de découpage T généré par le générateur de fréquence 34, une valeur minimale Tmin1, Tmin2 autorisée.

Si la puissance demandée P1d est inférieure à la puissance minimale continue admise PminCont1, alors l'alimentation de l'inducteur I1 est réalisée suivant un mode découpé simple.

Ce mode découpé simple est illustré à la figure 5. L'inducteur I1 est ainsi alimenté en commandant l'onduleur 31 avec un signal de découpage de période Tmin1, correspondant à la valeur minimale autorisée, dépendant de la puissance minimale continue admise PminCont1.

Sur chaque période programme Tprog, l'inducteur I1 est alimenté au prorata temporis de cette période pour atteindre la valeur de la puissance demandée P1d.

En alternant ainsi une période de commutation et une période de non commutation de l'onduleur 31 sur la période programme Tprog, il est possible d'atteindre la valeur de consigne au niveau de la puissance demandée P1d sur l'inducteur I1.

En revanche, si à l'issue de l'étape de test E42, la puissance demandée P1d est supérieure à la puissance minimale continue admise PminCont1, l'alimentation de l'inducteur I1 peut être réalisée selon un mode continu simple illustré à la figure 5.

Dans ce cas, l'inducteur I1 est alimenté en permanence par commutation de l'onduleur 31 selon une fréquence de travail F_{T} associée à la puissance demandée P1d.

On notera en outre que la puissance demandée P1d sur l'inducteur I1 doit également être inférieure à une puissance maximale continue admise PmaxCont1 par l'inducteur I1, dépendant également des composants de l'onduleur 31, et notamment de l'interrupteur IGBT.

A titre d'exemple, cette puissance maximale continue admise PmaxCont1 peut être de l'ordre de 2300 W.

Comme précédemment, à la puissance maximale continue admise PmaxCont1, PmaxCont2 par chaque inducteur I1, I2 correspond une valeur maximale Tmax1, Tmax2 autorisée pour la période du signal de découpage T adressé par le générateur de fréquence 34 à l'onduleur 31, 32.

Si une puissance est demandée sur les deux inducteurs I1, I2 à l'issue de l'étape de test E41, on vérifie successivement dans deux étapes de test E43, E44 si chaque récipient associé à chaque inducteur I1, I2 accepte un fonctionnement en mode parallèle.

On rappelle que dans un mode parallèle, les deux inducteurs I1, I2 sont alimentés simultanément avec un signal de commande respectif associé à une même période du signal de découpage T, égale à la valeur Tₚ dans ce mode parallèle.

Dans ce cas, l'unité de traitement 33 est adaptée à asservir la puissance de sorte que les deux puissances mesurées sur chaque inducteur I1, 12 ne soient pas trop éloignées respectivement de la valeur de consigne P1d, P2d et que la somme des puissances mesurées ne soient pas non plus trop éloignées de la somme des valeurs de consigne P1d + P2d.

Si l'un des deux récipients n'accepte pas le mode parallèle, seule une alimentation selon un mode alterné peut être mise en oeuvre.

L'acceptation par chaque récipient du mode parallèle est déterminée lors de la caractérisation du comportement du récipient et sera décrite ultérieurement en référence à la figure 6.

Si les deux récipients acceptent le mode parallèle, une étape de comparaison E45 permet en outre de vérifier si la somme des puissances demandées P1d + P2d est supérieure à la puissance maximale continue admise PmaxCont1, PmaxCont2 par chaque inducteur I1, I2.

On notera dans la suite la puissance maximale continue admise PmaxCont la valeur maximale de la puissance maximale continue admise PmaxCont1 par l'inducteur I1 et Ia puissance maximale continue admise PmaxCont2 par l'inducteur I2 : $PmaxCont = Max \left(PmaxCont⁢1, PmaxCont⁢2\right)$

Si la somme des puissances demandées P1d + P2d n'est pas supérieure à la puissance maximale continue admise PmaxCont, l'alimentation des deux inducteurs I1, I2 est réalisée par alternance comme illustrée à Ia figure 5.

Dans ce cas, une étape de test E46 permet en outre de vérifier si la somme des puissances demandées P1d + P2d est inférieure à la puissance minimale continue admise PminCont1, PminCont2 sur chaque inducteur I1, I2.

On notera dans la suite la puissance minimale continue admise PminCont la valeur minimale de la puissance minimale continue admise PminCont1 par l'inducteur I1 et Ia puissance minimale continue admise PminCont2 par l'inducteur I2 : $PminCont = min \left(PminCont⁢1, PminCont⁢2\right)$

Si la somme des puissances demandées P1d + P2d est inférieure à la puissance minimale continue admise PminCont, l'alimentation des deux inducteurs I1, I2 est mise en oeuvre selon un mode alterné incomplet.

Dans la négative, l'alimentation des deux inducteurs I1, I2 est mise en oeuvre selon un mode alterné complet.

Ces modes alternés complet ou incomplet sont illustrés à la figure 5.

Dans le mode alterné incomplet, on fixe la puissance d'alimentation en alternance Palt de chaque inducteur I1, I2 à la puissance minimale continue admise PminCont.

On détermine, sur chaque période programme Tprog, la durée de fonctionnement des onduleurs 31, 32 alimentant chaque inducteur I1, I2 de telle sorte que la puissance moyenne P1m, P2m sur cette période programme Tprog, restituée par chaque inducteur I1, I2, soit la plus proche possible de la puissance demandée P1d, P2d.

Plutôt que d'alimenter pendant une première durée un des inducteurs I1, puis pendant une deuxième durée le second inducteur I2, il est préférable d'alimenter les deux inducteurs I1, I2 sur plusieurs impulsions alternées pendant la période programme Tprog afin d'homogénéiser dans le temps la puissance fournie à chaque inducteur I1, I2.

Cette alternance de fonctionnement des deux inducteurs I1, I2 pendant la période programme Tprog permet de lisser la puissance fournie pendant cette période et est moins visible au niveau du récipient par l'utilisateur.

En pratique, pour déterminer la répartition dans le mode alterné incomplet de puissance, on considère la longueur de la plus petite impulsion possible pour réaliser l'alternance de fonctionnement des onduleurs 31, 32.

Cette longueur de plus petite impulsion τ est fixée par l'unité de traitement 33 et correspond à la durée minimale nécessaire pour alterner le fonctionnement des deux onduleurs 31, 32 au niveau de l'unité de traitement 33.

A titre d'exemple, cette plus petite longueur d'impulsion τ peut être de l'ordre de 100 millisecondes.

En considérant dans l'exemple illustré à la figure 5 que la puissance demandée P2d sur l'inducteur I2 est inférieure à la puissance demandée P1d sur l'inducteur I1, la puissance demandée P2d commande le nombre d'impulsions de plus petite longueur τ.

En pratique, on considère la durée de fonctionnement globale de l'inducteur I2 sur la période programme Tprog, calculée au prorata temporis pour obtenir la puissance demandée P2d en fournissant une puissance instantanée Palt de l'ordre de PminCont, et on divise cette durée de fonctionnement globale par la durée des impulsions τ de plus petite longueur.

On obtient ainsi un nombre n d'impulsions τ d'alternance. En divisant ensuite la durée de fonctionnement globale de l'inducteur I1 sur la période programme Tprog, calculée au prorata temporis pour obtenir la puissance demandée P1d sur l'inducteur I1 en adressant la puissance instantanée Palt sur l'inducteur I1, par le nombre n d'impulsions τ, on peut déterminer la longueur de chaque impulsion τ de fonctionnement du premier inducteur I1.

Le mode alterné complet est mis en oeuvre de la même manière, de préférence par des impulsions τ alternées sur la période programme Tprog. Dans ce cas, la puissance alternée Palt fournie à chaque inducteur I1, I2 est par exemple égale à la somme des puissances demandées P1d + P2d dès lors que cette somme des puissances de consigne est bien comprise entre la valeur minimale des puissances maximales continues admises PmaxCont1, PmaxCont2 et la valeur maximale des puissances minimales continues admises PminCont1, PminCont2 par les inducteurs I1, I2.

Comme précédemment, la puissance demandée la plus faible sur les deux inducteurs I1, I2 détermine le nombre n d'impulsions τ d'alternance sur la période programme Tprog, la longueur de chaque impulsion τ d'alternance dépendant de la puissance demandée sur chaque inducteur I1, I2.

A l'issue de l'étape de comparaison E45, si la somme des puissances demandées P1d + P2d sur chaque inducteur I1, I2 est supérieure à la puissance maximale continue admise PmaxCont, une phase d'alimentation en alternée comme décrite précédemment ne permet pas de fournir toute la puissance nécessaire pour atteindre les valeurs de consigne P1d, P2d.

Conformément à l'invention, il est alors envisagé de mettre en oeuvre une étape d'alimentation de puissance, sur chaque période programme Tprog, dans laquelle une phase d'alimentation mixte est mise en oeuvre, composée d'une phase d'alimentation en parallèle des deux inducteurs I1, I2 et d'une phase d'alimentation en alternance des deux inducteurs I1, I2.

On doit par conséquent tout d'abord vérifier la possibilité de mettre en oeuvre simultanément l'alimentation des deux inducteurs I1, I2 recouverts par des récipients.

En mode parallèle, la puissance totale consommée est asservie par la puissance fournie par l'alimentation secteur, et par exemple, est égale à 3600 W.

En considérant la période du signal de découpage Tₚ lorsque les deux inducteurs I1, I2 sont alimentés en parallèle, c'est-à-dire simultanément, une relation permet de connaître la puissance instantanée P1p, P2p répartie sur chaque inducteur 11, 12, et qui dépend notamment du récipient placé sur cet inducteur (taille du récipient, matériau, positionnement par rapport à l'inducteur).

Ainsi, dans un mode parallèle, la somme des puissances instantanées P1p, P2p par chaque inducteur I1, 12 correspond à la puissance absorbée sur le réseau : $P ⁢ 1 ⁢ p + P ⁢ 2 ⁢ p = 3600 W .$

En revanche, chaque puissance P1p et P2p n'est pas forcément égale bien que la fréquence de travail F_{T} des onduleurs 31, 32, correspondant à la période du signal de découpage Tₚ, soit identique.

II est possible de caractériser la puissance absorbée par chaque inducteur I1, I2 lors d'un fonctionnement en parallèle, préalablement à la mise en oeuvre de l'étape de répartition.

Cette caractérisation sera décrite ultérieurement en référence à la figure 6.

En pratique, une relation linéaire relie la puissance instantanée P1p, P2p par chaque inducteur I1, 12 à la période du signal de découpage Tₚ selon les équations suivantes : $P ⁢ 1 ⁢ p = A ⁢ 1 x {T}_{p} + B ⁢ 1$ $P ⁢ 2 ⁢ p = A ⁢ 2 x {T}_{p} + B ⁢ 2$

On peut ainsi calculer dans une étape de calcul E47 illustrée à la figure 4B la valeur de la période du signal de découpage Tₚ par connaissance des coefficients A1, B1, A2, B2 déterminés lors de la caractérisation des récipients.

Une étape de test E48 permet ensuite de comparer la période du signal de découpage Tₚ lors d'un fonctionnement parallèle à la valeur minimale Tmin autorisée pour la période du signal de découpage T et à la valeur maximale Tmax autorisée pour la période du signal de découpage T.

Comme indiqué précédemment, ces valeurs maximale et minimale Tmin et Tmax dépendent des composants électroniques et sont liées aux puissances PminCont1, PminCont2 et PmaxCont1, PmaxCont2 pouvant être délivrées par commutation des onduleurs 31, 32.

La valeur minimale Tmin autorisée pour la période du signal de découpage T est la valeur maximale des valeurs minimales Tmin1, Tmin2 autorisées pour la période du signal de découpage T sur chaque onduleur 31, 32 et la valeur maximale Tmax autorisée pour la période du signal de découpage T est la valeur minimale des valeurs maximales Tmax1, Tmax2 autorisées pour la période du signal de découpage T sur chaque onduleur 31, 32 : $Tmin = max \left(Tmin⁢1, Tmin⁢2\right)$ $Tmax = min \left(Tmax⁢1, Tmax⁢2\right)$

Si la période du signal de découpage en parallèle Tₚ n'est pas supérieure à la valeur minimale autorisée Tmin et inférieure à la valeur maximale autorisée Tmax, le mode parallèle ne peut pas être mis en oeuvre et, à l'issue de l'étape de test E48, le mode alterné complet est mis en oeuvre comme décrit précédemment.

Toutefois, ce mode alterné complet ne permettra pas d'atteindre la puissance demandée P1d, P2d sur chaque inducteur I1, I2.

En revanche, si à l'issue de l'étape de test E48, la période du signal de découpage en parallèle Tₚ est comprise entre la valeur minimale Tmin et la valeur maximale Tmax autorisées pour la période du signal de découpage, on détermine pour un premier inducteur, et par exemple l'inducteur I1, la puissance instantanée sur cet inducteur en fonction de la caractérisation du récipient décrit précédemment.

En pratique, une étape de calcul E49 permet de déterminer cette puissance instantanée P1p par la formule suivante : $P ⁢ 1 ⁢ p = A ⁢ 1 x {T}_{p} + B ⁢ 1.$

Une étape de comparaison E50 permet de nouveau de vérifier que la valeur de la puissance instantanée P1p pendant la phase parallèle est bien supérieure à la puissance minimale continue admise PminCont1 par l'inducteur I1 et inférieure à la puissance maximale continue admise PmaxCont1 par l'inducteur I1.

Dans la négative, le mode parallèle ne peut être mis en oeuvre et le procédé d'alimentation en puissance des deux inducteurs I1, I2 met en oeuvre comme indiqué précédemment le mode alterné complet.

Dans la positive, des étapes de calcul E51 et de comparaison E52 sont mises en oeuvre de manière analogue aux étapes de calcul E49 et de comparaison E50 pour le second inducteur I2.

Si à l'étape de comparaison E52, la valeur de la puissance instantanée P2p dans la phase parallèle n'est pas supérieure à la puissance minimale continue admise PminCont2 ou inférieure à la puissance maximale continue admise PmaxCont2 par l'inducteur 12, le mode parallèle ne peut pas être mis en oeuvre et le procédé d'alimentation en puissance des deux inducteurs I1, I2 met en oeuvre comme indiqué précédemment le mode alterné complet.

Si le test à l'issue de l'étape de comparaison E52 est positif, on compare dans une étape de comparaison E53 les valeurs des puissances demandées P1d, P2d sur chaque inducteur I1, I2 à une valeur seuil Vs.

La valeur seuil Vs est supérieure ou égale à la valeur de la puissance minimale continue admise PminCont1, PminCont2 pour chaque inducteur I1, I2.

La valeur seuil Vs est de préférence supérieure aux valeurs de la puissance minimale continue admise PminCont1, PminCont2 afin d'augmenter artificiellement la puissance demandé sur chaque inducteur I1, I2 de façon à limiter l'échauffement des interrupteurs IGBT.

La valeur seuil Vs peut aussi être égale à la valeur maximale de la puissance minimale continue admise PminCont1 pour l'inducteur I1 et de la puissance minimale continue admise PminCont2 pour l'inducteur I2.

Dans ce mode de réalisation où les valeurs PminCont1 et PminCont2 sont sensiblement identiques et égales à 1400 W, la valeur seuil Vs peut être comprise entre 1400 W et 1700 W.

A titre d'exemple non limitatif, cette valeur seuil Vs peut être égale à 1650 W.

En pratique, la phase d'alimentation mixte est mise en oeuvre lorsqu'au moins une des valeurs de puissance de consigne P1d, P2d est inférieure à cette valeur de seuil Vs.

Dans ce mode de réalisation pratique, on compare à l'étape de comparaison E53 la valeur maximale des valeurs de puissance de consigne P1d, P2d à la valeur de seuil Vs.

Si cette valeur maximale n'est pas supérieure à la valeur seuil Vs, c'est-à-dire que les deux valeurs de puissance de consigne P1d, P2d sont inférieures à la valeur seuil Vs, alors une phase d'alimentation mixte peut être mise en oeuvre selon un mode parallèle alterné qui va être décrit ci-après en référence à la figure 5.

Si en sortie de l'étape de comparaison E53, l'une des valeurs de puissance de consigne P1d, P2d est inférieure à la valeur seuil Vs et l'autre des valeurs de puissance de consigne P1d, P2d est supérieure à la valeur seuil Vs, une phase d'alimentation mixte peut être mise en oeuvre selon un mode parallèle incomplet qui va être décrit ultérieurement en référence à la figure 5.

En revanche, si la somme des puissances demandées P1d + P2d est supérieure à la puissance maximale continue admise PmaxCont, mais que les deux puissances demandées P1d, P2d sont supérieures à la valeur seuil Vs et sont proches l'une de l'autre, une alimentation en parallèle selon un mode parallèle complet est mise en oeuvre pour alimenter simultanément pendant toute la période programme Tprog les deux inducteurs I1, I2.

En pratique, on vérifie dans deux étapes de test successives E54, E55 si les tolérances sur les puissances demandées P1d, P2d et les puissances instantanées P1p, P2p pendant la phase parallèle permettent d'utiliser le mode parallèle complet sans trop s'éloigner des puissances demandées par l'utilisateur.

Dans la première étape de test E54, on vérifie que l'écart en valeur absolue entre chaque valeur de puissance demandée P1d, P2d et une valeur moyenne de 1800 W reste inférieure à 150 W.

Dans la négative, le mode parallèle complet ne peut pas être mis en oeuvre, et le mode parallèle incomplet est alors mis en oeuvre comme cela sera décrit ultérieurement en référence à la figure 5.

Dans l'affirmative, on vérifie dans la seconde étape de test E55 si l'écart en valeur absolue entre les valeurs de puissance instantanée P1 p, P2p pendant la phase parallèle et une valeur moyenne de puissance de 1800 W reste faible, et par exemple inférieure à 200 W.

Dans la négative, le mode parallèle complet ne peut pas être mis en oeuvre sans trop s'éloigner des valeurs de puissance de consigne P1 d, P2d demandées par l'utilisateur et le mode parallèle incomplet est alors mis en oeuvre.

Dans l'affirmative, l'alimentation en parallèle peut alors être mise en oeuvre pour alimenter simultanément pendant toute la période programme Tprog les deux inducteurs I1, I2.

On va décrire à présent en référence à la figure 5 le calcul des paramètres nécessaires pour mettre en oeuvre l'alimentation mixte dans laquelle un mode parallèle et un mode alterné sont mis en oeuvre sur une période programme Tprog.

On rappelle que cette alimentation mixte est mise en oeuvre lorsque la somme des deux puissances demandées P1d et P2d est supérieure à la puissance maximale continue admise PmaxCont par les inducteurs I1, I2, et ici sensiblement égale à 2300 W, et lorsqu'au moins l'une des deux puissances demandées P1d, P2d est inférieure à une valeur seuil prédéterminée Vs, de l'ordre de la puissance minimale continue admise PminCont par les inducteurs I1, I2.

On va décrire ci-après un exemple de réalisation dans lequel les deux puissances demandées P1d, P2d sont inférieures à la valeur seuil Vs, et par exemple inférieures à 1400 W.

Dans ce cas, en revenant à la figure 5, la phase d'alimentation mixte met en oeuvre un mode parallèle alterné pendant une période programme Tprog.

Dans ce mode de fonctionnement, sur chaque période programme Tprog, il existe une phase d'alimentation en parallèle suivie d'une phase en alimentation alternée.

La période programme Tprog est une succession de périodes secteur.

Comme indiqué précédemment, selon la norme Flicker, le nombre de périodes secteur qui constituent la période programme Tprog est déterminé en fonction de l'écart de puissance existant entre la puissance instantanée P1 p, P2p alimentant les inducteurs I1, I2 pendant la phase parallèle et la puissance instantanée Palt alimentant les inducteurs I1, I2 pendant la phase alternée.

En pratique, pendant la phase d'alimentation en parallèle, la somme des deux puissances absorbées P1p + P2p par chaque inducteur I1, I2 est égale à la puissance disponible sur la phase d'alimentation, et ici 3600 W.

Pendant la phase d'alimentation alternée, les puissances absorbées Palt par chaque inducteur I1, I2 sont égales et comprises entre une valeur de 1800 W et de 2300 W.

Ainsi, vu du réseau électrique, le système constitué des inducteurs I1, I2 absorbe 3600 W pendant la phase d'alimentation parallèle du mode d'alimentation mixte, puis la puissance instantanée Palt envoyée alternativement sur les deux inducteurs I1, I2.

Cet écart de puissance permet ainsi de déterminer au préalable la longueur maximale de la période programme Tprog.

II est possible de fixer préalablement la valeur de la période programme Tprog de telle sorte qu'elle soit en conformité avec la norme Flicker quel que soit l'écart existant entre les puissances instantanées P1p. P2p, Palt d'alimentation des inducteurs I1, I2 pendant la phase parallèle et la phase alternée.

II suffit de considérer une période programme Tprog de longueur suffisamment longue, et par exemple égale à 15 secondes, susceptible de convenir pour l'écart de puissance le plus important, de l'ordre de 1800 W.

Selon un autre mode de réalisation, la durée de la période programme Tprog peut être variable et déterminée au cas par cas en fonction de l'écart réel entre les puissances instantanées P1p, P2p.

On peut donc à partir de la norme Flicker, fixant un nombre maximal de variations de tension par minute en fonction de la valeur de la variation de tension, en déduire une durée de période programme Tprog minimale pour un écart donné de puissance instantanée. II est ainsi possible de définir la longueur de la période programme Tprog en fonction de l'écart existant entre la puissance instantanée P1p, P2p, ici 3600 W, pendant la phase parallèle et la puissance instantanée Palt pendant la phase alternée de la phase d'alimentation mixte.

A titre d'exemple, pour un écart de puissance pouvant varier entre 1300 et 1800 W, la période programme Tprog peut varier entre 4 et 15 s.

En ajustant au mieux la longueur de la période programme Tprog à l'écart de puissance, on évite de surdimensionner la période programme Tprog.

En effet, plus la période programme Tprog est courte, plus le motif de répartition de puissance est répété rapidement dans le temps.

L'utilisateur a ainsi une sensation de régularité au niveau de la puissance délivrée au récipient.

Au contraire, si la longueur de la période programme Tprog est longue, des écarts de puissance importants se produiront d'une période programme Tprog à l'autre, donnant une impression d'irrégularité dans la puissance délivrée au récipient.

En pratique, la durée Np de la phase d'alimentation en parallèle, la durée Nalt de la phase d'alimentation en alternance et les puissances instantanées P1p, P2p, Palt d'alimentation des inducteurs I1, I2 pendant les phases d'alimentation en parallèle et en alternance sont déterminées de telle sorte que les puissances moyennes P1m, P2m délivrées sur la période programme Tprog par les inducteurs I1, I2 associés respectivement à des récipients à chauffer soient proches des valeurs de puissance de consigne P1d, P2d associées respectivement aux deux inducteurs I1, I2 et demandées par l'utilisateur.

Afin de déterminer les durées Np, Nalt respectives de chaque phase d'alimentation parallèle et alternée et les puissances instantanées P1 p, P2p, Palt alimentant chaque inducteur I1, I2, le procédé met en oeuvre des moyens de calcul permettant de déterminer la durée Np de la phase d'alimentation en parallèle.

Comme indiqué précédemment, pendant la phase d'alimentation en parallèle, les puissances instantanées P1p, P2p envoyées sur chaque inducteur I1, I2 répondent aux équations suivantes : $P ⁢ 1 ⁢ p + P ⁢ 2 ⁢ p = 3600 W$ $P ⁢ 1 ⁢ p = A ⁢ 1 x {T}_{p} + B ⁢ 1$ $P ⁢ 2 ⁢ p = A ⁢ 2 x {T}_{p} + B ⁢ 2$

II est possible de déterminer par ces équations la valeur des puissances instantanées P1p et P2p.

Par ailleurs, sur la durée Nprog de la période programme Tprog, on a l'équation suivante : $Nprog = Np + N ⁢ 1 ⁢ alt + N ⁢ 2 ⁢ alt$où $N ⁢ 1 ⁢ a ⁢ l ⁢ t + N ⁢ 2 ⁢ a ⁢ l ⁢ t = N ⁢ a ⁢ l ⁢ t ,$

N1alt et N2alt étant la durée respective d'alimentation pendant la phase alternée de chaque inducteur I1, I2, c'est-à-dire la durée globale d'alimentation de chaque inducteur I1, I2.

La puissance moyenne P1m, P2m restituée ainsi par chaque inducteur I1, I2 répond aux équations suivantes : $P ⁢ 1 ⁢ m = \left(Np x P⁢1⁢p+N⁢1⁢alt x Palt\right) / Nprog$ $P ⁢ 2 ⁢ m = \left(Np x P⁢2⁢p+N⁢2⁢alt x Palt\right) / Nprog ,$

En combinant les équations précédentes, on aboutit à l'équation suivante : $Np = Nprog x \left({Palt}^{2}-Palt x \left(P⁢1⁢m+P⁢2⁢m\right)\right) / \left({Palt}^{2}-Palt x \left(P⁢1⁢p+P⁢2⁢p\right)\right) .$

P1p et P2p sont connues par le calcul et P1m et P2m sont égales aux valeurs de consigne demandées P1d et P2d.

La durée Np de la phase d'alimentation en parallèle est ainsi déterminée en fonction de la durée Nprog de la période programme Tprog, de la puissance Palt dans la phase alternée, des puissances de consigne P1d, P2d demandées sur chaque inducteur I1, I2 et des puissances instantanées P1p, P2p absorbées par chaque inducteur I1, I2 pendant la phase d'alimentation en parallèle.

On définit ainsi une valeur de la puissance Palt pendant la phase alternée.

La valeur de la puissance Palt est nécessairement comprise entre la valeur maximale des puissances minimales continues admises PminCont1, PminCont2 par les inducteurs I1, I2 et la valeur minimale des puissances maximales continues admises PmaxCont1, PmaxCont2 par les inducteurs I1, I2, c'est-à-dire ici comprise entre sensiblement 1400 W et 2300 W.

II est préférable de choisir une valeur de la puissance Palt élevée, et par exemple au moins égale à 1800 W.

A titre d'exemple, cette valeur de la puissance instantanée Palt peut être fixée à la valeur minimale des puissances maximales continues admises PmaxCont1, PmaxCont2.

Connaissant la valeur de la puissance Palt pendant la phase alternée, il est possible de déterminer par la norme Flicker la valeur de la durée Nprog de la période programme Tprog par la différence entre la puissance consommée pendant la phase parallèle (ici 3600 W correspondant à la puissance de la phase de secteur) et la puissance consommée pendant la phase d'alimentation alternée Palt.

Comme indiqué précédemment, cette valeur de la durée Nprog peut également être fixe et égale par exemple à 10 s.

Connaissant ainsi la valeur Nprog, l'équation précédente permet de connaître la durée Np de la phase d'alimentation parallèle.

On peut déduire des équations précédentes les durées globales N1alt et N2alt d'alimentation des inducteurs I1, I2 pendant la phase d'alimentation alternée selon les formules suivantes : $N ⁢ 1 ⁢ alt = \left(P⁢1⁢d x Nprog-P⁢1⁢p x Np\right) / Palt$ $N ⁢ 2 ⁢ alt = \left(P⁢2⁢d x Nprog-P⁢2⁢p x Np\right) / Palt$

Une solution pendant la phase d'alimentation en alternée est d'alimenter successivement l'inducteur I1 pendant une durée N1alt puis l'inducteur I2 pendant une durée N2alt, ou vice-versa.

Une seconde solution comme illustrée à la figure 5 consiste à découper en plusieurs impulsions chaque durée N1alt, N2alt de la phase d'alimentation alternée de chaque inducteur I1, I2 afin de lisser la répartition de puissance sur les récipients et d'obtenir une meilleure moyenne de la puissance dans le récipient.

Comme décrit précédemment lors de la phase d'alimentation alternée, la répartition de l'alimentation sur plusieurs impulsions alternées est mise en oeuvre à partir de la puissance minimale demandée sur l'un ou l'autre des deux inducteurs I1, I2 et de la longueur minimale de chaque impulsion τ, composée d'un certain nombre de périodes secteur.

II est possible de définir le nombre n d'impulsions d'alimentation τ pour chaque inducteur I1, I2 pendant la phase d'alimentation en alternance.

En pratique, en considérant la durée N1alt associée à l'inducteur I1 pour lequel la puissance demandée P1d est la plus petite et la longueur de chaque impulsion secteur, il est possible par division de connaître le nombre n d'impulsions d'alimentation τ.

A partir de ce nombre n d'impulsions τ et de la durée N2alt associée au second inducteur I2 pour lequel la puissance demandée P2d est supérieure, il est possible par division de connaître la durée de chaque impulsion d'alimentation pour ce second inducteur 12.

On notera en particulier qu'en fonction des valeurs relatives de la longueur minimale de chaque impulsion τ et de la durée N1alt de la phase d'alimentation alternée du premier inducteur 11, le nombre n d'impulsions τ de longueur minimale obtenu par division peut ne pas être entier, de telle sorte que, par exemple, la dernière impulsion d'alimentation τ du premier inducteur I1 est supérieure à la longueur minimale.

De même, la durée de chaque impulsion τ pour la phase d'alimentation alternée du second inducteur 12, obtenue par division, peut également ne pas correspondre à un nombre entier de telle sorte que la durée de certaines impulsions τ sont prolongées pour répartir la durée globale N2alt sur la phase d'alimentation alternée.

Dans tous les cas, la somme de la durée des impulsions τ est égale à la durée globale N1alt, N2alt calculée pour chaque inducteur I1, I2 pendant la phase d'alimentation alternée.

Comme illustré à la figure 5, si au moins une valeur des puissances demandées P1d, P2d est supérieure à la valeur de seuil prédéterminée Vs, ici la valeur P2d associée au second inducteur I2, seul un des inducteurs I1, I2 est alimenté pendant la phase d'alimentation en alternance.

Dans ce cas, la phase d'alimentation mixte met en oeuvre un mode parallèle incomplet et comprend une phase d'alimentation parallèle suivie d'une phase d'alimentation alternée dans laquelle seul un des inducteurs I1, I2 est alimenté, c'est-à-dire l'inducteur I1, I2 pour lequel la puissance de consigne P1d. P2d est supérieure à la valeur de seuil prédéterminée Vs.

Ce mode d'alimentation mixte couplant une alimentation parallèle et une alimentation en alternance des inducteurs I1, I2 permet d'obtenir au mieux sur chaque inducteur I1, I2 la puissance de consigne demandée P1 d, P2d pendant chaque période programme Tprog.

On va décrire à présent en référence à la figure 6, un exemple de caractérisation du comportement d'un récipient placé sur un inducteur I1, I2, permettant de déterminer une fonction, par exemple une fonction affine, reliant la période du signal de découpage T de l'onduleur 31, 32 alimentant cet inducteur I1, I2 et la puissance instantanée P absorbée par cet inducteur 11, 12.

Une étape d'analyse est mise en oeuvre préalablement à une phase d'alimentation en parallèle ou une phase d'alimentation mixte des inducteurs I1, I2.

En pratique, cette étape d'analyse est mise en oeuvre régulièrement pendant l'alimentation en puissance des deux inducteurs I1, I2, dès lors que la position de la casserole sur le foyer F1, F2 peut varier en cours de cuisson et que le comportement résonnant du système constitué par l'inducteur I1, I2 et la casserole peut être modifié dans le temps, au fur et à mesure de l'élévation de température dans le récipient.

Dans son principe, l'étape d'analyse comporte pour chaque inducteur 11, 12 une série de mesures mises en oeuvre pour un échantillon de valeurs de puissance de consigne attribuées à chaque inducteur I1, I2.

L'échantillon de valeurs de puissance de consigne peut comporter notamment une valeur de puissance de consigne minimale Pmin égale à la valeur de puissance minimale continue admise PminCont1, PminCont2 par chaque inducteur I1, I2 et une valeur de puissance de consigne maximale Pmax égale à la valeur de puissance maximale continue admise PmaxCont1, PmaxCont2 par chaque inducteur I1, I2.

Pour chacune de ces valeurs de consigne Pmin, Pmax, on détermine la puissance instantanée P alimentant chaque inducteur I1, I2 et la période du signal de découpage T généré par le générateur de fréquence 34 pendant cette mesure.

Les échantillons de valeurs de puissance de consigne peuvent comporter également des valeurs de puissance de consigne intermédiaire comprises entre la valeur de puissance de consigne minimale Pmin et la valeur de puissance de consigne maximale Pmax utilisée précédemment.

L'ensemble de ces valeurs et mesures permet ensuite de déterminer de manière fiable une courbe, et ici une droite telle qu'illustrée à la figure 6, reliant la puissance instantanée P et la période du signal de découpage T pour le système inducteur-récipient considéré, dépendant notamment de chaque inducteur I1, I2 et du récipient R1-R6 déposé en vis-à-vis.

Une relation du type P = A x T + B est ainsi définie pour chaque inducteur I1, I2 recouvert d'un récipient.

Comme indiqué précédemment, cette relation permet de connaître la répartition de puissance instantanée sur chaque inducteur I1, I2, notamment lorsqu'il fonctionne en parallèle avec une période du signal de découpage Tₚ.

En particulier, si à l'issue de l'étape d'analyse, les valeurs de puissance de consigne maximale Pmax et minimale Pmin sont très proches l'une de l'autre, c'est-à-dire que la courbe illustrée à la figure 6 est un segment de droite de toutes petites dimensions, voire est réduite à un point, le fonctionnement de ce système en parallèle avec un autre système inducteur-récipient ne sera pas possible.

Dans ce cas, seule une alimentation selon un mode alterné des deux onduleurs 31, 32 peut être mise en oeuvre.

Si une phase d'alimentation en parallèle est possible sur les deux inducteurs I1, I2 associés aux récipients, la fréquence de travail F_{T} peut être déterminée à partir des fonctions déterminées lors de l'étape d'analyse, reliant la période du signal de découpage Tₚ généré par le générateur de fréquence 34 commandant les deux onduleurs 31, 32 et la puissance instantanée P1p, P2p alimentant chaque inducteur I1, I2, la somme des puissances instantanées P1p, P2p alimentant chaque inducteur 11, 12 pendant le mode parallèle étant égale à la puissance maximale fournie par la phase de puissance de l'alimentation électrique.

Comme illustré à la figure 6, on notera par exemple qu'il est possible de faire fonctionner en parallèle un récipient R1 (courbe triangle blanc) avec un récipient R4 (courbe rond noir). Dans ce cas, il est également nécessaire que la somme des puissances instantanées P1p, P2p sur chaque inducteur I1, I2 ne dépasse pas la puissance maximale fournie par la phase de l'alimentation secteur, ici égale à 3600 W.

En revanche, une phase d'alimentation en parallèle ne peut être mise en oeuvre pour un récipient R2 (courbe carré blanc) et un récipient R6 (courbe losange noir).

En effet, pour une période du signal de découpage Tₚ donnée, au moins une des puissances instantanées P1p, P2p peut se retrouver en dehors des limites de puissances autorisées, comprises par exemple entre 1400 et 2300 Watts.

En outre, il est possible que pour certains récipients, et notamment dans l'exemple illustré à la figure 6, pour un récipient R7, que la droite reliant la puissance instantanée P à la période du signal de découpage T soit située en dehors de la plage de puissances autorisée.

Ce type de récipient ne pourra être alimenté qu'à faible puissance.

Bien entendu, la présente invention n'est pas limitée aux exemples de réalisation décrits précédemment.

En particulier, l'invention peut être mise en oeuvre avec une structure de générateur en demi-pont.

## Revendications

1. Procédé d'alimentation en puissance à des valeurs de puissance de consigne (P1d, P2d) de deux inducteurs (I1, I2) montés en parallèle sur une même phase de puissance d'une alimentation électrique et alimentés respectivement par deux onduleurs (31, 32) commandés par un même générateur de fréquence (34), **caractérisé en ce qu'**il comprend une étape d'alimentation en puissance, cyclique sur des périodes prédéterminées (Tprog), ladite étape d'alimentation en puissance comportant, sur chaque période prédéterminée (Tprog), une phase d'alimentation mixte composée d'une phase d'alimentation en parallèle desdits deux inducteurs (I1, I2) dans laquelle lesdits deux inducteurs (I1, I2) sont alimentés respectivement par lesdits deux onduleurs (31, 32) commandés à une même fréquence de travail (F_{T}), et d'une phase d'alimentation en alternance desdits deux inducteurs (I1, I2) dans laquelle lesdits deux inducteurs (I1, I2) sont alimentés en alternance.

2. Procédé d'alimentation selon la revendication 1, **caractérisé en ce qu'**une première durée (Np) de ladite phase d'alimentation en parallèle, une seconde durée (Nalt) de ladite phase d'alimentation en alternance et des puissances instantanées d'alimentation (P1p, P2p, Palt) desdits inducteurs (I1, I2) pendant lesdites phases d'alimentation en parallèle et en alternance sont déterminées de sorte que les puissances moyennes (P1m, P2m) délivrées sur ladite période prédéterminée (Tprog) par lesdits inducteurs (I1, I2) associés respectivement à des récipients à chauffer soient sensiblement égales respectivement auxdites valeurs de puissance de consigne (P1d, P2d) associées respectivement auxdits deux inducteurs (I1, I2).

3. Procédé d'alimentation conforme à l'une des revendications 1 ou 2, **caractérisé en ce que** dans ladite phase d'alimentation en parallèle, la somme des puissances instantanées d'alimentation (P1 p, P2p) desdits inducteurs (I1, I2) est sensiblement égale à la puissance maximale délivrée par ladite phase de puissance de l'alimentation électrique, et **en ce qu'**une durée (Np) de ladite phase d'alimentation en parallèle est déterminée en fonction d'une durée (Nprog) de ladite période prédéterminée (Tprog), d'une puissance instantanée d'alimentation (Palt) dans ladite phase d'alimentation en alternance, desdites puissances de consigne (P1d, P2d) pour lesdits deux inducteurs (11, I2) et des puissances instantanées d'alimentation (P1p, P2p) de chaque inducteur (I1, I2) pendant ladite phase d'alimentation en parallèle.

4. Procédé d'alimentation conforme à l'une des revendications 1 à 3, **caractérisé en ce que**, la puissance instantanée admise par chaque inducteur (I1, I2) alimenté par un onduleur (31, 32) étant comprise entre une puissance minimale continue (PminCont) et une puissance maximale continue (PmaxCont), ladite phase d'alimentation mixte est mise en oeuvre au moins lorsque la somme desdites valeurs de puissance de consigne (P1d, P2d) est supérieure à ladite puissance maximale continue (PmaxCont) et au moins une des valeurs de puissance de consigne (P1d, P2d) est inférieure à une valeur de seuil prédéterminée (Vs), supérieure ou égale à la valeur de ladite puissance minimale continue (PminCont).

5. Procédé d'alimentation conforme à la revendication 4, **caractérisé en ce que** ladite valeur de seuil prédéterminée (Vs) est sensiblement égale à une valeur maximale de la puissance minimale continue (PminCont1, PminCont2) admise par lesdits deux inducteurs (I1, I2).

6. Procédé d'alimentation conforme à l'une des revendications 4 ou 5, **caractérisé en ce qu'**une puissance instantanée d'alimentation (Palt) dans ladite phase d'alimentation en alternance est sensiblement égale à une valeur minimale de la puissance maximale continue (PmaxCont1, PmaxCont2) admise par lesdits deux inducteurs (I1, I2).

7. Procédé d'alimentation conforme à la revendications 2, **caractérisé en ce que** pendant la phase d'alimentation en alternance, l'un desdits deux inducteurs (11) est alimenté pendant une première durée globale (N1alt) et l'autre desdits inducteurs (12) est alimenté pendant une seconde durée globale (N2alt), la somme desdites première et seconde durées globales (N1alt, N2alt) étant égale à ladite seconde durée (Nalt) de la phase d'alimentation en alternance.

8. Procédé d'alimentation conforme à l'une des revendications 4 à 6, **caractérisé en ce que**, si lesdites valeurs de puissance de consigne (P1d, P2d) sont inférieures à ladite valeur de seuil prédéterminée (Vs), lesdits deux inducteurs (I1, I2) sont alimentés sur plusieurs impulsions alternées pendant ladite phase d'alimentation en alternance.

9. Procédé d'alimentation conforme à l'une des revendications 1 à 8, **caractérisé en ce qu'**il comprend une étape préalable de détermination de ladite période prédéterminée (Tprog) en fonction des puissances instantanées d'alimentation (P1p, P2p, Palt) desdits inducteurs (I1, I2) pendant ladite phase d'alimentation en parallèle et en alternance.

10. Procédé d'alimentation conforme à l'une des revendications 1 à 9, **caractérisé en ce qu'**il comprend une étape d'analyse desdits inducteurs (11, I2) associés respectivement à des récipients à chauffer, ladite étape d'analyse étant adaptée à déterminer une fonction entre la période du signal de découpage (T) généré par le générateur de fréquence (34) commandant lesdits onduleurs (31, 32) et une puissance instantanée (P) alimentant chaque inducteur (I1, I2), ladite étape d'analyse comprenant des mesures mises en oeuvre pour un échantillon de valeurs de puissance de consigne attribuées auxdits deux inducteurs (I1, I2).

11. Procédé d'alimentation conforme à la revendication 10, **caractérisé en ce que** ladite étape d'analyse est mise en oeuvre régulièrement pendant l'alimentation en puissance des deux inducteurs (I1, I2).

12. Procédé d'alimentation conforme à l'une des revendications 1 à 11, **caractérisé en ce que** la puissance instantanée admise par chaque inducteur (I1, I2) alimenté par un onduleur (31, 32) est comprise entre une puissance minimale continue admise (PminCont) et une puissance maximale continue admise (PmaxCont), et **en ce qu'**il comprend une étape de paramétrage d'une alimentation en puissance dans laquelle la somme des valeurs de puissance de consigne (P1d, P2d) associées respectivement auxdits deux inducteurs (I1, I2) est comparée à ladite puissance maximale continue admise (PmaxCont), l'étape d'alimentation en puissance comportant uniquement une phase d'alimentation en alternance desdits deux inducteurs (I1, I2) lorsque ladite somme desdites valeurs de puissance de consigne (P1d, P2d) est inférieure à la puissance maximale continue admise (PmaxCont), et l'étape d'alimentation en puissance comportant uniquement une phase d'alimentation en parallèle desdits deux inducteurs (I1, I2) lorsque la somme desdites valeurs de puissance de consigne (P1d, P2d) est supérieure à ladite puissance maximale continue admise (PmaxCont) et lesdites valeurs de puissance de consigne (P1d, P2d) sont supérieures à une valeur de seuil prédéterminée (Vs), supérieure ou égale à la valeur de la puissance minimale continue admise (PminCont).

13. Appareil de cuisson électrique, et notamment table de cuisson à induction (10), comprenant au moins deux foyers de cuisson (F1, F2, F3, F4, F5) comportant respectivement deux inducteurs (I1, I2) montés en parallèle sur une même phase de puissance d'une alimentation électrique et alimentés respectivement par deux onduleurs (31, 32) commandés par un même générateur de fréquence (34), **caractérisé en ce qu'**il comprend une unité de traitement (33) adaptée à commander à une même fréquence de travail (F_{T}) lesdits onduleurs (31, 32) et à mettre en oeuvre le procédé d'alimentation en puissance conforme à l'une des revendications 1 à 12.

## Claims

1. Method for supplying power, at set power values (P1d, P2d), to two inductors (I1, 12) connected in parallel to the same power phase of an electrical supply and supplied respectively by two inverters (31, 32) controlled by the same frequency generator (34), **characterised in that** it comprises a power supply step, cyclic over predetermined periods (Tprog), said power supply step comprising, over each predetermined period (Tprog), a mixed supply phase composed of a phase of supplying the said two inductors (I1, 12) in parallel in which the said two inductors (I1, 12) are supplied respectively by the said two inverters (31, 32) controlled at the same working frequency (F_{T}), and a phase of supplying the said two inductors (I1, 12) in alternation in which the said two inductors (I1, 12) are supplied in alternation.

2. Supply method according to claim 1, **characterised in that** a first duration (Np) of the said parallel supply phase, a second duration (Nalt) of the said alternation supply phase and instantaneous supply powers (P1p, P2p, Palt) of the said inductors (I1, 12) during the said phases of supplying in parallel and in alternation are determined so that the mean powers (P1m, P2m) delivered over the said predetermined period (Tprog) by the said inductors (I1, 12) associated respectively with receptacles to be heated are substantially equal respectively to the said set power values (P1d, P2d) associated respectively with the said two inductors (I1, 12).

3. Supply method according to one of claims 1 or 2, **characterised in that**, in the said parallel supply phase, the sum of the instantaneous supply powers (P1p, P2p) to the said inductors (I1, 12) is substantially equal to the maximum power delivered by the said power phase of the electrical supply, and **in that** a duration (Np) of the said parallel supply phase is determined according to a duration (Nprog) of the said predetermined period (Tprog), an instantaneous supply power (Palt) in the said alternation supply phase, the said set powers (P1d, P2d) for the said two inductors (I1, 12) and the instantaneous supply powers (P1p, P2p) to each inductor (I1, 12) during the said parallel supply phase.

4. Supply method according to one of claims 1 to 3, **characterised in that**, the instantaneous power accepted by each inductor (I1, 12) supplied by an inverter (31, 32) lying between a minimum continuous power (PminCont) and a maximum continuous power (PmaxCont), the said mixed supply phase is implemented at least when the sum of the said set power values (p1d, P2d) is greater than the said maximum continuous power (PmaxCont) and at least one of the set power values (P1d, P2d) is less than a predetermined threshold value (Vs), greater than or equal to the value of the said minimum continuous power (PminCont).

5. Supply method according to claim 4, **characterised in that** the said predetermined threshold value (Vs) is substantially equal to a maximum value of the minimum continuous power (PminCont1, PmaxCont2) accepted by the said two inductors (I1, 12).

6. Supply method according to one of claims 4 or 5, **characterised in that** an instantaneous supply power (Palt) in the said alternation supply phase is substantially equal to a minimum value of the maximum continuous power (PmaxCont1, PmaxCont2) accepted by the said two inductors (I1, I2).

7. Supply method according to claim 2, **characterised in that**, during the alternation supply phase, one of the said two inductors (I1) is supplied for a first total duration (N1alt) and the other one of the said inductors (12) is supplied for a second total duration (N2alt), the sum of the said first and second total durations (N1alt, N2alt) being equal to the said second duration (Nalt) of the alternation supply phase.

8. Supply method according to one of claims 4 to 6, **characterised in that**, if the said set power values (P1d, P2d) are less than said predetermined threshold value (Vs), the said two inductors (I1, I2) are supplied by several alternating pulses during the said alternation supply phase.

9. Supply method according to one of claims 1 to 8, **characterised in that** it comprises a prior step of determining the said predetermined period (Tprog) according to the instantaneous supply powers (P1p, P2p, Palt) to the said inductors (I1, I2) during the said parallel and alternation supply phases.

10. Supply method according to one of claims 1 to 9, **characterised in that** it comprises a step of analysing the said inductors (I1, I2) associated respectively with receptacles to be heated, the said analysis step being suitable for determining a function between the period of the chopping signal (T) generated by the frequency generator (34) controlling the said inverters (31, 32) and an instantaneous power (P) supplying each inductor (I1, I2), the said analysis step comprising measurements used for a sample of set power values attributed to the said two inductors (I1, I2).

11. Supply method according to claim 10, **characterised in that** the said analysis step is implemented regularly during the supply of power to the two inductors (I1, I2).

12. Supply method according to one of claims 1 to 11, **characterised in that** the instantaneous power accepted by each inductor (I1, I2) supplied by an inverter (31, 32) lies between an accepted minimum continuous power (PminCont) and an accepted maximum continuous power (PmaxCont), and **in that** it comprises a step of parameterising a power supply in which the sum of the set power values (P1d, P2d) associated respectively with the said two inductors (I1, I2) is compared with the said accepted maximum continuous power (PmaxCont), the power supply step comprising solely a phase of supplying the said two inductors (I1, I2) in alternation when the said sum of the said set power values (P1d, P2d) is less than the accepted maximum continuous power (PmaxCont) and the power supply step comprising solely a phase of supplying the said two inductors (I1, I2) in parallel when the sum of the said set power values (P1d, P2d) is greater than the said accepted maximum continuous power (PmaxCont) and the said set power values (P1d, P2d) are higher than a predetermined threshold value (Vs), greater than or equal to the value of the accepted minimum continuous power (PminCont).

13. Electric cooking appliance, and in particular an induction hob (10), comprising at least two hotplates (Fl, F2, F3, F4, F5) comprising respectively two inductors (I1, 12) connected in parallel to the same power phase of an electrical supply and supplied respectively by two inverters (31, 32) controlled by the same frequency generator (34), **characterised in that** it comprises a processing unit (33) suitable for controlling the said invertors (31, 32) at the same working frequency (F_{T}) and for implementing the power supply method according to one of claims 1 to 12.

## Patentansprüche

1. Verfahren zur Leistungsversorgung von zwei Induktoren (I1, I2) mit Leistungssollwerten (P1d, P2d), die an einer gleichen Leistungsphase einer Stromversorgung parallel geschaltet sind und über zwei jeweilige Wechselrichter (31, 32) versorgt werden, die über einen gleichen Frequenzgenerator (34) angesteuert werden, **dadurch gekennzeichnet, dass** es einen Schritt zur Leistungsversorgung umfasst, der über vorbestimmte Zeiträume (Tprog) zyklisch erfolgt, wobei der Schritt zur Leistungsversorgung über jeden vorbestimmten Zeitraum (Tprog) eine Mischversorgungphase aufweist, die sich aus einer Phase zur Parallelversorgung der beiden Induktoren (I1, I2), in welcher die beiden Induktoren (I1, I2) über die beiden jeweiligen mit einer gleichen Arbeitsfrequenz (F_{T}) angesteuerten Wechselrichter (31, 32) versorgt werden, und aus einer Phase zur Wechselversorgung der beiden Induktoren (I1, I2) zusammensetzt, in welcher die beiden Induktoren (I1, I2) in Wechselfolge versorgt werden.

2. Verfahren zur Leistungsversorgung nach Anspruch 1, **dadurch gekennzeichnet, dass** eine erste Zeitdauer (Np) der Parallelversorgungsphase, eine zweite Zeitdauer (Nalt) der Wechselversorgungsphase und momentane Versorgungsleistungen (P1p, P2p, Palt) der Induktoren (I1, I2) während der Parallel- und der Wechselversorgungsphase so bestimmt werden, dass die Durchschnittsleistungen (P1m, P2m), die über den vorgenannten Zeitraum (Tprog) von den Induktoren (I1, I2), denen jeweils zu erhitzende Gefäße zugeordnet sind, abgegeben werden, im wesentlichen gleich den jeweiligen Leistungssollwerten (P1d, P2d) sind, die den jeweiligen Induktoren (I1, I2) zugeordnet sind.

3. Verfahren zur Leistungsversorgung nach einem der Ansprüche 1 oder 2, **dadurch gekennzeichnet, dass** bei der Parallelversorgungsphase die Summe der momentanen Versorgungsleistungen (P1p, P2p) der Induktoren (I1, I2) im wesentlichen gleich der maximalen Leistung ist, die von der Leistungsphase der Stromversorgung abgegeben wird, und dass eine Zeitdauer (Np) der Parallelversorgungsphase in Abhängigkeit von einer Zeitdauer (Nprog) des vorbestimmten Zeitraums (Tprog), von einer momentanen Versorgungsleistung (Palt) bei der Wechselversorgungsphase, von den Sollleistungen (P1d, P2d) für die beiden Induktoren (I1, I2) und von den momentanen Versorgungsleistungen (P1p, P2p) eines jeden Induktors (I1, I2) während der Parallelversorgungsphase bestimmt wird.

4. Verfahren zur Leistungsversorgung nach einem der Ansprüche 1 bis 3, **dadurch gekennzeichnet, dass** bei einer jedem Induktor (I1, I2), der über einen Wechselrichter (31, 32) versorgt wird, zugeführten momentanen Leistung zwischen einer minimalen Dauerleistung (PminCont) und einer maximalen Dauerleistung (PmaxCont) die Mischversorgungsphase zumindest dann erfolgt, wenn die Summe der Leistungssollwerte (P1d, P2d) höher als die maximale Dauerleistung (PmaxCont) ist und zumindest einer der Leistungssollwerte (P1d, P2d) niedriger als ein vorbestimmter Schwellwert (Vs) ist, der höher oder gleich dem Wert der minimalen Dauerleistung (PminCont) ist.

5. Verfahren zur Leistungsversorgung nach Anspruch 4, **dadurch gekennzeichnet, dass** der vorbestimmte Schwellwert (Vs) im wesentlichen gleich einem Höchstwert der minimalen Dauerleistung (PminCont1, PminCont2) ist, die den beiden Induktoren (I1, I2) zugeführt wird.

6. Verfahren zur Leistungsversorgung nach einem der Ansprüche 4 oder 5, **dadurch gekennzeichnet, dass** eine momentane Versorgungsleistung (Palt) bei der Wechselversorgungsphase im wesentlichen gleich einem Mindestwert der maximalen Dauerleistung (PmaxCont1, PmaxCont2) ist, die den beiden Induktoren (I1, I2) zugeführt wird.

7. Verfahren zur Leistungsversorgung nach Anspruch 2, **dadurch gekennzeichnet, dass** bei der Wechselversorgungsphase der eine Induktor (I1) für eine erste Gesamtzeitdauer (N1alt) und der andere Induktor (I2) für eine zweite Gesamtzeitdauer (N2alt) versorgt werden, wobei die Summe der ersten und der zweiten Gesamtzeitdauer (N1alt, N2alt) gleich der zweiten Zeitdauer (Nalt) der Wechselversorgungsphase ist.

8. Verfahren zur Leistungsversorgung nach einem der Ansprüche 4 bis 6, **dadurch gekennzeichnet, dass** dann, wenn die Leistungssollwerte (P1d, P2d) niedriger als der vorbestimmte Schwellwert (Vs) sind, die beiden Induktoren (I1, I2) bei der Wechselversorgungsphase über mehrere Wechselimpulse versorgt werden.

9. Verfahren zur Leistungsversorgung nach einem der Ansprüche 1 bis 8, **dadurch gekennzeichnet, dass** es einen vorläufigen Schritt zum Bestimmen des vorbestimmten Zeitraums (Tprog) in Abhängigkeit von den momentanen Versorgungsleistungen (P1p, P2p, Palt) der Induktoren (I1, I2) während der Parallel- und der Wechselversorgungsphase umfasst.

10. Verfahren zur Leistungsversorgung nach einem der Ansprüche 1 bis 9, **dadurch gekennzeichnet, dass** es einen Schritt zur Analyse der Induktoren (I1, I2) umfasst, denen jeweilige zu erhitzende Gefäße zugeordnet sind, wobei der Analyseschritt dazu ausgelegt ist, eine Funktion zwischen der Periode des Schnittsignals (T), das von dem Frequenzgenerator (34) erzeugt wird, der die Wechselrichter (31, 32) ansteuert, und einer momentanen Leistung (P) zu bestimmen, mit welcher jeder Induktor (I1, I2) versorgt wird, wobei der Analyseschritt Messungen umfasst, die bei einer Auswahleinheit von Leistungssollwerten erfolgen, die den Induktoren (I1, I2) zugewiesen sind.

11. Verfahren zur Leistungsversorgung nach Anspruch 10, **dadurch gekennzeichnet, dass** der Analyseschritt regelmäßig während der Leistungsversorgung der beiden Induktoren (I1, I2) erfolgt.

12. Verfahren zur Leistungsversorgung nach einem der Ansprüche 1 bis 11, **dadurch gekennzeichnet, dass** die momentane Leistung, mit der jeder über einen Wechselrichter (31, 32) versorgte Induktor (I1, I2) betrieben wird, zwischen einer zugeführten minimalen Dauerleistung (PminCont) und einer zugeführten maximalen Dauerleistung (PmaxCont) liegt und dass es einen Schritt zum Parametrieren der Leistungsversorgung umfasst, bei dem die Summe der Leistungssollwerte (P1d, P2d), die den beiden jeweiligen Induktoren (I1, I2) zugeordnet sind, mit der zugeführten maximalen Dauerleistung (PmaxCont) verglichen wird, wobei der Schritt zur Leistungsversorgung nur eine Wechselversorgungsphase für die beiden Induktoren (I1, I2) dann umfasst, wenn die Summe der Leistungssollwerte (P1d, P2d) geringer als die zugeführte maximale Dauerleistung (PmaxCont) ist, und wobei der Schritt zur Leistungsversorgung nur eine Parallelversorgungsphase für die beiden Induktoren (I1, I2) dann umfasst, wenn die Summe der Leistungssollwerte (P1d, P2d) höher als die zugeführte maximale Dauerleistung (PmaxCont) ist und die Leistungssollwerte (P1d, P2d) höher als ein vorbestimmter Schwellwert (Vs) sind, der höher oder gleich dem Wert der zugeführten minimalen Dauerleistung (PminCont) ist.

13. Elektrisches Kochgerät, insbesondere Induktionskochfeld (10), enthaltend zumindest zwei Kochstellen (F1, F2, F3, F4, F5), die jeweils zwei Induktoren (I1, I2) aufweisen, die an einer gleichen Leistungsphase einer Stromversorgung parallel geschaltet sind und über zwei jeweilige Wechselrichter (31, 32) versorgt werden, die von einem gleichen Frequenzgenerator (34) angesteuert werden, **dadurch gekennzeichnet, dass** es eine Verarbeitungseinheit (33) aufweist, die dazu ausgelegt ist, die Wechselrichter (31, 32) mit gleicher Arbeitsfrequenz (F_{T}) anzusteuern und das Verfahren zur Leistungsversorgung nach einem der Ansprüche 1 bis 12 durchzuführen.
